# EUROPÄISCHE PATENTSCHRIFT

(11) **EP 0 654 293 B1**
(45) Veröffentlichungstag und Bekanntmachung des Hinweises auf die Patenterteilung: **02.05.1997**
(21) Anmeldenummer: 94116705.8
(22) Anmeldetag: 22.10.1994
(51) Int. Cl.: B01D 33/073, B01D 33/72

(54) **Siebanlage für die mechanische Reinigung von Abwasser**
Screening apparatus for the mechanical purification of waste water
Dispositif de tamisage pour la purification mécanique de l'eau usée

(30) Priorität: 18.11.1993 DE 4339295
(43) Veröffentlichungstag der Anmeldung: 24.05.1995
(73) Patentinhaber: Schneider B.V., NL-7061 ZA Terborg (NL)
(72) Erfinder: Schneider, Joop, 7061 ZA Terborg (NL)
(74) Vertreter: Masch, Karl Gerhard, Dr.

(56) Entgegenhaltungen:
- DE-A- 664 268
- DE-U- 8 912 078
- FR-A- 937 144
- US-A- 4 650 582

## Beschreibung

Die Erfindung betrifft eine Siebanlage für die mechanische Reinigung von mit schweren und leichteren Feststoffen beladenem Abwasser, - mit Gehäuse, Rohabwasserzulaufkammer mit Rohabwasserzulauf und Überfallwehr, Siebkammer mit um eine horizontale Achse rotierend angetriebener Siebtrommel, Reinabwasserablauf und Feststoffabführeinrichtung, wobei die Siebtrommel an das Überfallwehr anschließt und mit einem Siebtrommeloberteil das Überfallwehr überragt. - Schwere Feststoffe bezeichnet im Rahmen der Erfindung insbesondere Kies, grobkörnigen Sand und andere, z. B. gebrochene Steine und ähnliche Feststoffe, die leicht rollen sowie zur Sedimentation neigen. Die leichteren Feststoffe sind z. B. poröse Feststoffe und Feststoffe organischer Natur, faserige Stoffe o. dgl. Das Rohabwasser wird der Siebanlage über Gefälle oder Pumpen zugeführt. Das gereinigte Abwasser, welches von den mechanischen Feststoffen befreit ist, wird mit natürlichem Gefälle abgeführt.

Siebanlagen des eingangs beschriebenen Aufbaus sowie der eingangs beschriebenen Zweckbestimmung sind in verschiedenen Ausführungsformen bekannt und haben sich bewährt. Ist jedoch der Anteil der schweren Feststoffe im Rohabwasser groß, so kann es vorkommen, daß diese an der Oberfläche der Siebtrommel nicht festgehalten werden und in die Rohabwasserzulaufkammer bzw. in den Rohabwasserzulauf zurückfallen und zurückrollen sowie sich dort störend anreichern. Das ist insbesondere dann der Fall, wenn die Pumpanlage nicht permanent fördert, sondern im Taktbetrieb arbeitet. Für solche Fälle ist es bekannt (DE-U 89 12 078), die Rohwasserzulaufkammer unterseitig mit einer Ablaufklappe auszurüsten, die in den Reinwasserablauf mündet.

Der Erfindung liegt das technische Problem Zugrunde, bei einer Siebanlage des beschriebenen Aufbaus eine störende Anreicherung von schweren Feststoffen in der Rohabwasserzulaufkammer bzw. im Rohabwasserzulauf sowie eine Verschmutzung der Reinwasserseite zu vermeiden.

Zur Lösung dieses technischen Problems ist Gegenstand der Erfindung eine Siebanlage für die mechanische Reinigung von mit schweren und leichteren Feststoffen beladenem Abwasser, mit Gehäuse, Rohabwasserzulaufkammer mit Rohabwasserzulauf und Überfallwehr, Siebkammer mit um eine horizontale Achse rotierend angetriebener Siebtrommel, Reinabwasserablauf und Feststoffabführeinrichtung, wobei die Siebtrommel an das Überfallwehr anschließt sowie mit einem Siebtrommeloberteil das Überfallwehr überragt, gekennzeichnet durch die Kombination der folgenden Merkmale:
a) in der Rohabwasserzulaufkammer ist eine trogförmige Feststoffangrinne zur Aufnahme der schweren Feststoffe angeordnet, die sich in Feststoffangstellung horizontal und parallel zur Achse der Siebtrommel unterhalb des Überfallwehrs erstreckt,
b) oberhalb des Bodens und längs der Feststoffangrinne erstreckt sich ein Rohabwasser-verteilerrohr, welches mit zumindest einem Verteilerrohrstutzen an den Rohabwasserzulauf angeschlossen ist,
wobei die Feststoffangrinne mit dem Rohabwasserverteilerrohr und dem Verteilerrohrstutzen zum Zwecke der Übergabe der in der Feststoffangrinne abgesetzten schweren Feststoffe an die Feststoffabführeinrichtung aus der Feststoffangstellung um eine horizontale Achse in einen Raumbereich der Siebtrommel schwenkbar ist, und zwar die Feststoffe abkippend.

Die Erfindung geht von der Erkenntnis aus, daß bei der Reinigung von mit schweren und leichteren Feststoffen beladenem Abwasser die schweren Feststoffe von einer Feststoffangrinne aufgenommen werden können, wenn diese wie beschrieben angeordnet ist und die Rohabwasserzuführung wie beschrieben erfolgt. Das Absetzen der schweren Feststoffe in der Fangrinne erfolgt unter dem Einfluß der Schwerkraft, wobei in der Fangrinne auch eine Sedimentation stattfinden kann. Es versteht sich, daß die Rohabwasserzuführung so erfolgt, daß der beschriebene Prozeß des Absetzens der schweren Feststoffe in der Fangrinne nicht gestört wird. Die Feststoffangrinne weist einen geschlossenen Boden auf. Die Feststoffangrinne kann nach Maßgabe der Beladung des Rohabwassers mit schweren Feststoffen von Zeit zu Zeit entleert werden, und zwar durch die beschriebene Schwenkbewegung in die Feststoffabführungseinrichtung hinein.

Im einzelnen bestehen im Rahmen der Erfindung mehrere Möglichkeiten der weiteren Ausbildung und Gestaltung. Im allgemeinen wird man den Verteilerrohrstutzen auf den Rohabwasserzulauf lediglich aufsetzen. Es versteht sich, daß dabei Dichtungsmittel zwischengeschaltet sein können.

Die zur Entleerung der Feststoffangrinne erforderliche Schwenkbewegung kann auf verschiedene Weise verwirklicht werden, wobei insbesondere mit Hebelgetrieben und entsprechenden Antrieben gearbeitet werden kann. Durch Einfachheit und Funktionssicherheit ausgezeichnet ist eine Ausführungsform, bei der an die Feststoffangrinne an beiden Rinnenenden ein Schwenkhebelsystem angeschlossen ist, welches andererseits um die Achse der Siebtrommel schwenkbar und außerdem an einen Schwenkantrieb angeschlossen ist. Das Schwenkhebelsystem besteht vorzugsweise aus zwei Kniehebelanordnungen mit verstarrtem Knie, deren einer Hebelarm mit seinem Ende an die Fangrinne angeschlossen und deren anderer Hebelarm mit seinem Ende um die Achse der Siebtrommel schwenkbar ist. Der Schwenkantrieb kann ein rotatorischer Antrieb sein. Bei der beschriebenen Ausführungsform empfiehlt die Erfindung, den Schwenkantrieb als hydraulische oder pneumatische Zylinderkolbenanordnung auszuführen, die einerseits an das Schwenkhebelsystem und andererseits an das Gehäuse angeschlossen ist.

Im folgenden wird die Erfindung anhand einer lediglich ein Ausführungsbeispiel darstellenden Zeichnung ausführlicher erläutert. Es zeigen in schematischer Darstellung
- Fig. 1: eine erfindungsgemäße Siebanlage in der Seitenansicht,
- Fig. 2: den Gegenstand nach Fig. 1 in anderer Funktionsstellung.

Die in den Figuren dargestellte Siebanlage ist für die mechanische Reinigung von mit schweren und leichteren Feststoffen beladenem Abwasser bestimmt. Zum grundsätzlichen Aufbau gehören ein Gehäuse 1, eine Rohabwasserzulaufkammer 2 mit Rohabwasserzulauf 3 und Überfallwehr 4 sowie eine Siebkammer 5 mit um eine horizontale Achse rotierend angetriebener Siebtrommel 6 in dem Gehäuse 1. Es versteht sich, daß die Siebanlage einen Reinabwasserablauf aufweist, der jedoch nicht gezeichnet wurde. Das Reinabwasser kann beispielsweise aus der Siebtrommel 6 abgezogen werden. Im übrigen gehört zur Siebanlage eine Feststoffabführeinrichtung 7.

Die Siebtrommel 6 schließt an das Überfallwehr 4 an und überragt das Überfallwehr 4 mit einem Siebtrommeloberteil bei 8. Ein weiteres Überfallwehr 9 ist einem Notablauf 10 zugeordnet, der über den Ablaufstutzen 11 weitergeführt wird.

In der Rohabwasserzulaufkammer 2 ist eine trogförmige Feststoffangrinne 12 zur Aufnahme der schweren Feststoffe angeordnet, die sich in der in Fig. 1 dargestellten Feststoffangstellung horizontal und parallel zur Achse der Siebtrommel 6 unterhalb des Überlaufwehrs 4 erstreckt. Oberhalb des Bodens 13 und längs der Feststoffangrinne 12 erstreckt sich ein Rohabwasserverteilerrohr 14, welches mit zumindest einem Verteilerrohrstutzen 15 an den Rohabwasserzulauf 3 angeschlossen ist. Die Feststoffangrinne 12 mit dem Rohabwasserverteilerrohr 14 und dem Verteilerrohrstutzen 15 ist zum Zwecke der Übergabe der in der Feststoffangrinne 12 abgesetzten schweren Feststoffe an die Feststoffabführeinrichtung 7 aus der Feststoffangstellung um eine horizontale Achse in einen Raumbereich oberhalb der Siebtrommel 6 schwenkbar, wozu auf die Fig. 2 verwiesen wird.

Im Ausführungsbeispiel ist der Verteilerrohrstutzen 15 auf den Rohabwasserzulauf 3 lediglich aufgesetzt, ein Dichtungsmittel könnte zwischengeschaltet sein.

Die Schwenkbewegung erfolgt im Ausführungsbeispiel mit Hilfe eines Schwenkhebelsystems 16, welches an die Feststoffangrinne 12 an beiden Rinnenenden starr angeschlossen ist. Andererseits ist das Schwenkhebelsystem 16 um die Achse der Siebtrommel 6 schwenkbar. Das Schwenkhebelsystem 16 ist an einen Schwenkantrieb 17 angeschlossen. Das Schwenkhebelsystem 16 besteht aus zwei Kniehebelanordnungen mit verstarrtem Knie 16a, deren einer Hebelarm 16b mit seinem Ende an die Feststoffangrinne 12 angeschlossen und deren anderer Hebelarm 16c mit seinem Ende um die Achse der Siebtrommel 6 schwenkbar ist. Achse der Siebtrommel 6 bezeichnet hier die geometrische Achse. Der Schwenkantrieb 17 ist als hydraulische oder pneumatische Zylinderkolbenanordnung ausgeführt, die einerseits an das Schwenkhebelsystem 16 und andererseits an das Gehäuse 1 angeschlossen ist. - Auf der Siebtrommel 6 setzen sich die leichteren Feststoffe ab. Sie bilden auf der Siebtrommel 6 gleichsam eine Filterschicht. Die Filterschicht wird über einen Abstreifer 18 abgenommen.

## Patentansprüche

1. Siebanlage für die mechanische Reinigung von mit schweren und leichteren Feststoffen beladenem Abwasser, mit
Gehäuse (1),
Rohabwasserzulaufkammer (2) mit Rohabwasserzulauf (3) und Überfallwehr (4),
Siebkammer (5) mit um eine horizontale Achse rotierend angetriebener Siebtrommel (6),
Reinabwasserablauf und
Feststoffabführeinrichtung (7),
wobei die Siebtrommel (6) an das Überfallwehr (4) anschließt und mit einem Siebtrommeloberteil (bei 8) das Überfallwehr (4) überragt, **gekennzeichnet durch** die Kombination der folgenden Merkmale:
a) in der Rohabwasserzulaufkammer (2) ist eine trogförmige Feststoffangrinne (12) zur Aufnahme der schweren Feststoffe angeordnet, die sich in Feststoffangstellung horizontal und parallel zur Achse der Siebtrommel (6) unterhalb des Überfallwehrs (4) erstreckt,
b) oberhalb des Bodens (13) und längs der Feststoffangrinne (12) erstreckt sich ein Rohabwasserverteilerrohr (14), welches mit zumindest einem Verteilerrohrstutzen (15) an den Rohabwasserzulauf (3) angeschlossen ist,
wobei die Feststoffangrinne (12) mit dem Rohabwasserverteilerrohr (14) und dem Verteilerrohrstutzen (15) zum Zwecke der Übergabe der in der Feststoffangrinne (12) abgesetzten schweren Feststoffe an die Feststoffabführeinrichtung (7) aus der Feststoffangstellung um eine horizontale Achse in einen Raumbereich oberhalb der Siebtrommel (6) schwenkbar ist.

2. Siebanlage nach Anspruch 1, wobei der Verteilerrohrstutzen (15) auf den Rohabwasserzulauf (3) lediglich aufgesetzt ist.

3. Siebanlage nach einem der Ansprüche 1 oder 2, wobei an die Feststoffangrinne (12) an beiden Rinnenenden ein Schwenkhebelsystem (16) starr angeschlossen ist, welches andererseits um die Achse der Siebtrommel (6) schwenkbar und außerdem an einen Schwenkantrieb (17) angeschlossen ist.

4. Siebanlage nach einem der Ansprüche 1 bis 3, wobei das Schwenkhebelsystem (16) aus zwei Kniehebelanordnungen mit verstarrtem Knie (16a) besteht, deren einer Hebelarm (16b) mit seinem Ende an die Fangrinne (12) angeschlossen und deren anderer Hebelarm (16c) mit seinem Ende um die Achse der Siebtrommel (6) schwenkbar ist.

5. Siebanlage nach einem der Ansprüche 1 bis 4, wobei der Schwenkantrieb (17) als hydraulische oder pneumatische Zylinderkolbenanordnung ausgeführt ist, die einerseits an das Schwenkhebelsystem (16) und andererseits an das Gehäuse (1) angeschlossen ist.

## Claims

1. A screening installation for the mechanical purification of waste water laden with heavy and lighter solids, having
a housing (1),
a crude waste water inlet chamber (2) with a crude waste water inlet (3) and an overflow weir (4),
a screening chamber (5) with a screening drum (6) which is driven in rotation about a horizontal axis,
a purified waste water outlet and
a solids discharge device (7),
wherein the screening drum (6) adjoins the overflow weir (4) and a screening drum upper part (at 8) protrudes above the overflow weir (4), characterised by the combination of the following features:
a) a trough-shaped solids catchment channel (12) for receiving the heavy solids is disposed in the crude waste water inlet chamber (2) and in its solids catchment position extends horizontally and parallel to the axis of the screening drum (6) below the overflow weir (4),
b) a crude waste water distributor pipe (14), which is attached to the crude waste water inlet (3) by at least one distributor pipe connecting piece (15), extends above the base (13) and along the solids catchment channel (12),
wherein the solids catchment channel (12), with the crude waste water distributor pipe (14) and the distributor pipe connecting piece (15), can be swung out of its solids catchment position about a horizontal axis into a spatial region above the screening drum (6) for the purpose of transferring the heavy solids deposited in the solids catchment channel (12) to the solids discharge device (7).

2. A screening installation according to claim 1, wherein the distributor pipe connecting piece (15) is simply placed on the crude waste water inlet (3).

3. A screening installation according to either one of claims 1 or 2, wherein a swivelling lever system (16) is rigidly attached to the solids catchment channel (12) at both channel ends, and moreover can be swivelled about the axis of the screening drum (6) and is attached in addition to a swivelling drive (17).

4. A screening installation according to any one of claims 1 to 3, wherein the swivelling lever system (16) consists of two elbow lever arrangements with a rigid elbow (16a), one lever arm (16b) of which is attached at its end to the catchment channel (12) and the other lever arm (16c) of which can swivel at its end about the axis of the screening drum (6).

5. A screening installation according to any one of claims 1 to 4, wherein the swivelling drive (17) is constructed as a hydraulic or pneumatic cylinder-and-piston arrangement, which is attached on one side to the swivelling lever system (16) and on the other side to the housing (1).

## Revendications

1. Dispositif de tamisage pour l'épuration mécanique d'eaux usées chargées de matières solides lourdes et plus légères, comprenant
un carter (1),
une chambre d'arrivée d'eaux usées brutes (2) comprenant une arrivée d'eaux usées brutes (3) et un déversoir de trop-plein (4),
une chambre de tamisage (5) comprenant un tambour tamiseur (6) entraîné en rotation autour d'un axe horizontal,
une sortie d'eaux usées épurées et
un dispositif d'évacuation de matières solides (7),
le tambour tamiseur (6) étant adjacent au déversoir de trop-plein (4) et dépassant du déversoir de trop-plein (4) avec une partie supérieure de tambour tamiseur (en 8), caractérisé par la combinaison des caractéristiques suivantes :
a) dans la chambre d'arrivée d'eaux usées brutes (2) est disposé un bac collecteur de matières solides en forme d'auge (12) qui est destiné à recueillir les matières solides lourdes et qui, en position de collecte de matières solides, s'étend horizontalement et parallèlement à l'axe du tambour tamiseur (6) en dessous du déversoir de trop-plein (4),
b) au-dessus du fond (13) et le long du bac collecteur de matières solides (12) s'étend un tube de répartition d'eaux usées brutes (14) qui est relié à l'arrivée d'eaux usées brutes (3) par au moins un manchon tubulaire de répartition (15),
le bac collecteur de matières solides (12) pouvant passer, avec le tube de répartition d'eaux usées brutes (14) et le manchon tubulaire de répartition (15), de la position de collecte de matières solides à une zone spatiale située au-dessus du tambour tamiseur (6) en pivotant autour d'un axe horizontal dans le but de transférer au dispositif d'évacuation de matières solides (7) les matières solides lourdes accumulées dans le bac collecteur de matières solides (12).

2. Dispositif de tamisage selon la revendication 1, caractérisé en ce que le manchon tubulaire de répartition (15) est simplement posé sur l'arrivée d'eaux usées brutes (3).

3. Dispositif de tamisage selon l'une des revendications 1 ou 2, caractérisé en ce que, sur le bac collecteur de matières solides (12), aux deux extrémités du bac, est raccordé de manière rigide un système à leviers pivotants (16) qui, à son autre extrémité, peut pivoter autour de l'axe du tambour tamiseur (6) et est également relié à un dispositif d'entraînement pivotant (17).

4. Dispositif de tamisage selon l'une des revendications 1 à 3, caractérisé en ce que le système à leviers pivotants (16) se compose de deux agencements à genouillère à charnière rigide (16a), dont l'un des bras de levier (16b) est relié par son extrémité au bac collecteur (12) et dont l'autre bras de levier (16c) peut pivoter à son extrémité autour de l'axe du tambour tamiseur (6).

5. Dispositif de tamisage selon l'une des revendications 1 à 4, caractérisé en ce que le dispositif d'entraînement pivotant (17) est conçu sous la forme d'un agencement hydraulique ou pneumatique à piston et à cylindre qui est relié, d'une part, au système à leviers pivotants (16) et, d'autre part, au carter (1).
